# FASCICULE DE BREVET EUROPEEN

(11) **EP 4 147 686 B1**
(45) Date de publication et mention de la délivrance du brevet: **13.08.2025**
(21) Numéro de dépôt: 22195720.2
(22) Date de dépôt: 14.09.2022
(51) Int. Cl.: A61H 1/02, A63B 23/03, A63B 23/00

(54) **DISPOSITIF D'ÉTIREMENT DE LA MÂCHOIRE ET UTILISATION NON THERAPEUTIQUE D'UN TEL DISPOSITIF**
VORRICHTUNG ZUM STRECKEN DER KIEFER UND NICHT-THERAPEUTISCHE VERWENDUNG EINER SOLCHEN VORRICHTUNG
JAW STRETCHING DEVICE AND NON-THERAPEUTIC USE OF SUCH A DEVICE

(30) Priorité: 14.09.2021 BE 202105721
(43) Date de publication de la demande: 15.03.2023
(73) Titulaire: Lekeu, Isabelle, 4802 Heusy (BE)
(72) Inventeur: Lekeu, Isabelle, 4802 Heusy (BE)
(74) Mandataire: Office Freylinger

(56) Documents cités:
- US-A- 3 525 520
- US-A1- 2014 113 771
- US-A1- 2020 346 071
- US-B1- 8 376 912

## Description

### Domaine technique

La présente invention concerne d'une manière générale un dispositif d'apaisement des manifestations physiques du stress et son utilisation. Plus particulièrement, l'invention concerne un dispositif d'étirement de la mâchoire et l'utilisation d'un tel dispositif pour étirer les muscles de la mâchoire.

### Etat de la technique

Considéré comme le « mal du siècle », le stress touche toutes les classes sociales et sévit principalement dans le monde du travail. Bien que parfois considéré comme un moteur pour certains, il peut mener à des troubles anxieux sérieux lorsqu'il se déclenche trop souvent ou lorsque l'individu ne parvient pas à le gérer. Parmi les manifestations physiques du stress, on peut citer les tensions musculaires et/ou l'hypersollicitation de certains muscles, par exemple les tensions des muscles de la mâchoire. Ces tensions peuvent être à l'origine d'un bruxisme, ou d'une aggravation de celui-ci, chez les personnes souffrant de stress ponctuel ou chronique. Une des causes du bruxisme est en effet une contraction inhabituelle des muscles masséters due à niveau de stress élevé, les muscles masséters ne se détendant plus suffisamment.

Aujourd'hui, le bruxisme se traite principalement lors de consultations chez un praticien, par exemple un kinésithérapeute, à l'aide de dispositifs permettant d'étirer les muscles de la mâchoire.

A cet effet, on connaît par exemple le dispositif de la demande US 2014/113771 A1, comprenant une pince avec deux tampons à mâcher respectivement placés sur les bras de la pince de sorte que l'utilisateur place ses dents sur ces tampons, et un élément élastique entre les bras de la pince. En relâchant les bras de la pince, celle-ci va chercher à s'ouvrir, écartant ses bras et entraînant ainsi un écartement des mâchoires. Cependant, un tel dispositif induit un réflexe nauséeux chez l'utilisateur, et n'est pas utilisable en cas de denture abîmée (présence de couronne, implant dentaire et/ou dentier).

On connaît également le dispositif du brevet EP 0 439 889 B1, comprenant deux gouttières dentaires formées pour s'adapter à la denture supérieure et inférieure d'un patient et montées sur une pince. En appuyant sur la pince, un praticien, le plus souvent un kinésithérapeute, va écarter les gouttières supérieure et inférieure l'une de l'autre, entraînant ainsi un écartement des mâchoires. L'écartement des mâchoires et donc l'étirement des muscles correspondants se fait de manière active, par application d'une force extérieure au dispositif.

La fabrication et l'utilisation d'un tel dispositif nécessite l'intervention de plusieurs praticiens, tels qu'un médecin, un dentiste et/ou un mécanicien-dentiste afin de fabriquer les gouttières sur mesure. De plus, un tel dispositif ne peut être utilisé par un patient seul, mais uniquement en présence d'un kinésithérapeute, qui ne peut percevoir ni la limite de l'étirement, ni la douleur du patient lors de l'actionnement du dispositif.

Afin de palier ce dernier inconvénient, des dispositifs alternatifs permettant un étirement passif des muscles de la mâchoire, i.e. sans que le patient ou un praticien n'actionne un mécanisme à l'origine de l'étirement, ont été développé.

Par exemple, le document US 2002/16558 A1 divulgue un dispositif pour l'étirement des muscles de la partie inférieure de la face comprenant un support et un élément d'expansion. Lors de l'utilisation, l'élément d'expansion est enroulé sur lui-même de manière compacte et introduit dans le support. Le support est ensuite positionné entre les mâchoires supérieure et inférieure du patient. La force de rappel de l'élément d'expansion va diminuer la compacité de l'enroulement de celui-ci ce qui exerce une force sur le support qui va se transmettre aux mâchoires et permettre un écartement de celles-ci. Un tel dispositif présente cependant certains inconvénients. Son positionnement en bouche n'est pas aisé, et il est donc difficile d'exercer une force de manière optimale. En effet, le patient peut trop l'enfoncer dans sa bouche, ce qui risque de le blesser, ou au contraire ne pas l'enfoncer suffisamment de sorte que le dispositif n'appliquera pas une force suffisante sur les mâchoires pour permettre leur écartement, et donc un étirement des muscles associés, ou encore le dispositif risquera de sortir de la bouche du patient lorsque la force de rappel de l'élément d'expansion déroulera celui-ci. De plus, la forme arrondie du support empêche une répartition homogène de la pression sur les mâchoires, ce qui peut provoquer un inconfort voire des douleurs chez le patient lors de l'utilisation d'un tel dispositif. Enfin, un tel dispositif est un dispositif thérapeutique qui ne peut être utilisé par un patient en l'absence d'un praticien, par exemple pour soulager un stress passager.

Un dispositif d'exercice des muscles de la mâchoire est connu du document US 8,376,912 B1. Ce document décrit un dispositif en forme de balle, destiné à être inséré dans la bouche de l'utilisateur pour tonifier ou renforcer les muscles faciaux et/ou les muscles de la mâchoire. Le dispositif comprend un élément principal de forme sphérique, en matériau résilient tel que du caoutchouc ou du silicone, et un élément de sécurité de forme ellipsoïdale attenant à l'élément sphérique.

Ces dispositifs permettent de traiter le bruxisme une fois celui-ci apparu. Il serait cependant utile de pouvoir soulager les tensions musculaires dues au stress avant l'apparition de complications d'ordre médicales et sans avoir besoin de recourir à une consultation chez un praticien pour ce faire.

### Objet de l'invention

Un objet de la présente invention est par conséquent de proposer un dispositif d'étirement des muscles de la mâchoire permettant de soulager le stress, facile à utiliser et ne présentant pas les désavantages précités.

### Description générale de l'invention

Selon un premier aspect, la présente invention concerne un dispositif d'étirement des muscles de la mâchoire, en particulier le muscle masséter, selon la revendication 1.

Le dispositif est constitué de :
un bloc constitué par un volume de mousse résiliente et présentant une première face et une deuxième face opposée, la distance entre la première et deuxième face représentant une hauteur du bloc ;
dans lequel le bloc prend la forme d'un parallélépipède rectangle ;
le bloc étant comprimable de sorte à pouvoir être inséré dans la bouche d'un utilisateur à l'état comprimé, et exercer une force d'ouverture sur les mâchoires de l'utilisateur lorsque le bloc tend à reprendre son état non comprimé ;
dans lequel la hauteur du bloc, à l'état non-comprimé, est supérieure à l'ouverture buccale de l'utilisateur et est comprise entre 50 et 70 mm ou entre 25 et 55 mm ;
dans lequel la première face présente un marquage indiquant la position des dents de la mâchoire supérieure ; et
dans lequel le bloc est substantiellement imperméable à la salive ; et
un revêtement imperméable recouvrant intégralement la mousse, le marquage étant réalisé sur le revêtement.

Selon un deuxième aspect, la présente invention concerne l'utilisation du dispositif tel que décrit ci-dessus pour étirer les muscles de la mâchoire, en particulier le muscle masséter.

Selon un troisième aspect, la présente invention concerne une méthode récréative de soulagement du stress par étirement des muscles de la mâchoire, au moyen du dispositif de l'invention, dans laquelle on applique une force manuellement sur le bloc pour le comprimer de sorte à l'insérer en bouche et positionner les incisives de la mâchoire supérieure sur le marquage de la première face, puis on supprime la force manuelle de compression afin de laisser le bloc se relaxer de sorte que celui-ci exerce une force d'ouverture sur les mâchoires.

Le terme 'bloc' désigne ici un volume de matière solide résiliente, qui peut avoir toute forme appropriée, et qui présente des faces opposées sur lesquelles viennent s'appliquent les dents des mâchoires supérieure et inférieure, respectivement. En utilisation la première face, qui comprend le marquage, sera typiquement orientée vers le haut et constituera donc une face supérieure ; la deuxième face sera donc une face inférieure. Le bloc comprend un volume de mousse résiliente, ce qui permet de le comprimer sous l'effet d'une force extérieure exercée par l'utilisateur, et permet que le bloc reprenne sa forme initiale à l'état non comprimé, i.e. état de repos. Le bloc est constitué principalement ou entièrement de mousse. Il peut s'agir d'un unique volume ou de plusieurs volumes combinés / solidaires (par ex. collés), d'un même matériau ou de matériaux différents (typiquement mousse de polymère). Ainsi, le bloc peut être considéré comme un bloc déformable élastiquement (déformation résiduelle préférablement inférieure à 10%, plus préférablement inférieure à 5% ou encore inférieure à 2%).

La méthode selon l'invention permet de soulager le stress d'un utilisateur par étirement des muscles de la mâchoire avant l'apparition de complications d'ordre médical et avantageusement sans avoir besoin de recourir à une consultation chez un praticien pour ce faire ou pour obtenir des indications de mise en œuvre de ladite méthode. En d'autres termes, la méthode de soulagement du stress est une méthode récréative destinée à améliorer le bien-être de l'utilisateur.

Un des mérites de l'invention est d'avoir identifié que l'utilisation d'un bloc déformable comprenant une mousse résiliente et présentant une hauteur supérieure à l'ouverture buccale d'un utilisateur permet un étirement passif des muscles de la mâchoire, sans douleur résultante pour l'utilisateur. En effet, l'inventrice a découvert que le présent dispositif permet un étirement passif des muscles de la mâchoire, en particulier des masséters. Une fois le dispositif installé en bouche, plus aucune action n'est requise de la part de l'utilisateur.

Le présent dispositif se distingue ainsi de nombreux systèmes connus en ce qu'il n'est pas destiné à être mâché par un utilisateur, au contraire par exemple des dispositifs connus de US 8,376,912 B1 ou de US 3,525,520 A divulguant des dispositifs à mordre permettant de muscler les mâchoires par un mâchonnement desdits dispositifs.

Ainsi, un des avantages du dispositif selon l'invention est qu'il permet d'étendre les muscles et ainsi soulager le stress. On le comprime pour le mettre en bouche, et on utilise la force de poussée exercée par la mousse du bloc déformable résilient (qui tend donc à reprendre sa forme) sur les dents pour écarter de manière passive la mâchoire.

En d'autres termes, lors de l'utilisation du dispositif, une fois celui-ci introduit dans la bouche, l'utilisateur n'applique plus aucune force sur celui-ci. L'étirement des muscles, et ainsi le soulagement du stress, est dû au caractère résilient du bloc, qui dans son état comprimé va relaxer (i.e. se relâcher) pour tendre à revenir vers son état non-comprimé (ou état de repos). Puisque le bloc a une hauteur, à l'état non-comprimé, supérieure à l'ouverture buccale de l'utilisateur, la relaxation du bloc exerce une force sur les mâchoires de l'utilisateur et permet un étirement des muscles.

De manière avantageuse, plus l'utilisateur se détend (i.e. plus ses muscles et en particulier ses masséters sont relâchés) et meilleure est la relaxation du bloc, donc plus grand est l'étirement résultant. Au contraire, lorsque l'utilisateur est trop crispé, il ne va pas relâcher suffisamment ses muscles pour permettre au bloc comprimable de relaxer vers son état non-comprimé. En d'autres termes, un utilisateur trop crispé exerce sur le dispositif une force contraire à la force résultant de la relaxation du bloc comprimable, et aucun étirement des muscles de sa mâchoire n'en résulte. Cela permet de minimiser les risques de blessure lors de l'utilisation du présent dispositif.

De façon similaire, puisque qu'aucune force extérieure n'est requise pour l'étirement des muscles, qu'elle soit appliquée par l'utilisateur lui-même, par un praticien ou par un autre dispositif relié au dispositif de la présente invention, le dispositif peut être utilisé selon le ressenti de l'utilisateur, qui peut décider de le sortir de sa bouche et donc arrêter d'étirer ses muscles en fonction de son ressenti, notamment de sa douleur. Ceci permet également de minimiser les risques de blessure.

Un autres des mérites de l'invention est que le présent dispositif d'étirement des muscles de la mâchoire peut être utilisé par tout utilisateur en l'absence d'un praticien. En d'autres termes, ce dispositif peut être utilisé à la maison, en vacances ou encore dans les transports pour soulager un stress passager, et n'est pas limité à son utilisation dans le cabinet d'un praticien tel qu'un kinésithérapeute.

Un dispositif selon l'invention permet un étirement passif en deux temps. D'une part l'utilisateur peut utiliser le dispositif sans thérapeute, d'autre part l'utilisateur ne doit pas exercer de force extérieure pour étirer la mandibule, le dispositif revenant à sa position initiale (i.e. le bloc revenant à son état non comprimé) de manière passive. Ainsi l'utilisateur peut se détendre dans une situation stressante sans avoir besoin d'une consultation médicale, ou encore utiliser le dispositif pour améliorer sa perception des différentes parties de son corps (proprioception) et mieux appréhender son corps et ses réactions, par exemple pour ressentir la différence entre crispation et détente au niveau de ses muscles masséters.

Enfin, contrairement à des dispositifs de désocclusion connus par exemple de EP 0 439 889 B1, le dispositif selon l'invention ne comprend aucune partie fabriquée/moulée sur mesure à la denture de l'utilisateur, c'est-à-dire qu'il ne nécessite aucun moulage personnalisé, est ainsi facile et peu coûteux à réaliser.

Selon des modes de réalisation, une hauteur du bloc entre la première et deuxième face, à l'état non comprimé, est comprise entre 50 et 70 mm, de préférence entre 55 et 65 mm et en particulier est de 60 mm. Selon les mêmes ou d'autres modes de réalisation, une largeur et/ou une profondeur de la face supérieure est comprise entre 70 et 90 mm, de préférence entre 75 et 85 mm et en particulier est de 80 mm. Les dimensions ci-dessus correspondent aux dimensions préférées d'un dispositif selon l'invention destiné à être utilisé par un adulte. Selon d'autres modes de réalisation, notamment lorsque le dispositif selon l'invention est destiné à être utilisé par un enfant, chacune des dimensions du bloc peut être réduite. En particulier, la hauteur, la largeur et/ou la profondeur du bloc peut être réduite, par rapport aux dimensions mentionnées ci-dessus, de 15 à 25 mm, de préférence de 20 mm. En d'autres termes, selon des modes de réalisation alternatifs, une hauteur du bloc peut être comprise entre 25 et 55 mm, de préférence entre 30 et 50 mm, de manière plus préférée entre 35 et 45 mm, de manière particulièrement préférée égale à 40 mm, et une largeur et/ou une profondeur du bloc peut être comprise entre 45 et 75 mm, de préférence entre 50 et 70 mm, de manière plus préférée entre 55 et 65 mm, de manière particulièrement préférée égale à 60 mm.

Le bloc prend avantageusement la forme d'un parallélépipède rectangle, ce qui est avantageux tant sur le plan de sa manipulation, son comportement lors de la déformation, et sa fabrication. De préférence, le bloc est un volume plein, sans cavités et/ou sans rainures ou évidements dans ses faces latérales.

Selon un mode de réalisation particulièrement préféré, correspondant à un dispositif d'étirement des muscles de la mâchoire destiné à être utilisé par un adulte, le bloc est un parallélépipède rectangle présentant une hauteur entre ses première et deuxième faces égale à 60 mm, et la première face est un carré de 80 mm de côté (i.e. la profondeur et la largeur de la face valent 80 mm chacune). De telles dimensions sont particulièrement adaptées à la morphologie typique de la cavité buccale d'un adulte. En particulier, une telle hauteur du bloc est supérieure à l'ouverture buccale (i.e. l'ouverture verticale de la bouche) typique d'un adulte, qui est généralement admise comme étant environ égale à 5 cm. De plus, une telle largeur du bloc du dispositif est suffisamment faible par rapport à l'ouverture latérale d'une bouche conventionnelle d'un adulte moyen, et peut donc être aisément insérée dans la bouche de l'utilisateur tout en étant suffisamment grande par rapport aux dimensions d'une mâchoire, en particulier la largeur de la mâchoire, pour pouvoir supporter celle-ci sur une surface adaptée à l'utilisation du présent dispositif.

Les dimensions du bloc présentées ci-dessus, en particulier une hauteur comprise entre 50 et 70 mm pour un dispositif pour adultes et une hauteur comprise entre 25 et 55 mm pour un dispositif pour enfants, ont avantageusement été étudiées afin de permettre un étirement des muscles de la mâchoire, notamment des masséters, uniquement en rotation de l'articulation temporo-mandibulaire. En particulier, la hauteur du bloc est suffisamment grande devant l'ouverture buccale de l'utilisateur pour que le bloc ne puisse être inséré qu'à l'état comprimé, mais suffisamment faible pour éviter qu'en revenant à son état non comprimé le bloc, et donc le dispositif, ne soit propulsé hors de la bouche de l'utilisateur. En d'autres termes, cela permet d'empêcher une propulsion du dispositif selon l'invention hors de la bouche de l'utilisateur et ainsi éviter des dommages au disque méniscal de l'articulation temporo-mandibulaire.Selon un autre mode de réalisation particulièrement préféré, correspondant à un dispositif d'étirement des muscles de la mâchoire destiné à être utilisé par un enfant, le bloc est un parallélépipède rectangle présentant une hauteur entre ses première et deuxième faces égale à 40 mm, et la première face est un carré de 60 mm de côté (i.e. la profondeur et la largeur de la face valent 60 mm chacune). De telles dimensions sont particulièrement adaptées à la morphologie typique de la cavité buccale d'un enfant. De plus, une telle largeur du bloc du dispositif est suffisamment faible par rapport à l'ouverture latérale d'une bouche conventionnelle d'un enfant moyen, et peut donc être aisément insérée dans la bouche de l'utilisateur tout en étant suffisamment grande par rapport aux dimensions d'une mâchoire, en particulier la largeur de la mâchoire, pour pouvoir supporter celle-ci sur une surface adaptée à l'utilisation du présent dispositif.

De plus, un bloc compact de forme généralement parallélépipédique présente l'avantage, par rapport à une autre géométrie telle qu'une forme en sablier, de permettre une meilleure répartition des forces sur la denture lorsque le bloc relaxe vers son état non-comprimé depuis l'état comprimé. En particulier, une telle forme permet de ménager les canines, et permet à l'utilisateur un plus grand relâchement et donc un meilleur étirement des muscles, en particulier des masséters.

Selon les mêmes ou d'autres modes de réalisation, le marquage de la première face indique la position pour les incisives de la mâchoire supérieure. Le marquage fournit donc à l'utilisateur une indication claire pour positionner ses dents, ce qui permet de garantir que les forces résultantes de la relaxation de la mousse (pendant la relaxation/le retour vers l'état non-comprimé) s'appliquent au niveau des incisives et non des canines de l'utilisateur. Cela permet une meilleure répartition des forces et une minimisation des contraintes et de la douleur, et donc une efficacité optimale du présent dispositif lors de son utilisation.

Selon certaines variantes, le marquage de la première face comprend un trait positionné à une distance comprise entre 25 et 35 mm d'un bord avant (tourné vers l'utilisateur) de la première face, de préférence à 30 mm du bord avant. Avec une telle position du marquage, l'utilisateur va suffisamment enfoncer le bloc du présent dispositif dans sa bouche pour éviter que celui-ci ne ressorte seul lors de son utilisation, en particulier lorsqu'il reprend son volume d'origine (i.e. qu'il revient dans son état non-comprimé) du fait de la relaxation (ou détente) de la mousse qu'il comprend. Une telle position du marquage permet avantageusement l'introduction en bouche d'un volume de cube plus important qu'en l'absence de celui-ci, l'utilisateur étant incité à introduire un volume plus grand, ce qui permet un étirement plus important de la mâchoire. Cependant, le bloc ne sera pas suffisamment enfoncé pour causer un inconfort à l'utilisateur, évitant l'activation du réflexe nauséeux.

Alternativement ou additionnellement, le marquage peut comprendre, sur la première ou la deuxième face, un trait s'étendant selon une ligne coupant deux côtés adjacents de la face en deux endroits prédéterminés. Par exemple, la ligne s'étend entre une première extrémité située à environ 20 mm du coin inférieur gauche et une seconde extrémité située à environ 20 mm du coin supérieur droit, vu du bord avant de la face. Ce marquage permet l'introduction en bouche d'un volume moins important du bloc, et permet ainsi un étirement plus doux de la mâchoire, ce qui est particulièrement avantageux lorsque l'utilisateur souffre d'un stress important et/ou que ses muscles sont fortement contractés. Lorsque ce marquage est prévu sur la deuxième face, on l'orientera vers le haut lors de l'utilisation ; la deuxième face sera alors une face supérieure.

De manière générale, la première face comprend un marquage indiquant la position des dents de la mâchoire supérieure et la deuxième face peut être sans marquage, ou comprendre également un marquage indiquant la position des dents de la mâchoire supérieure, ce marquage pouvant être le même que celui de la première face ou différent (c'est-à-dire avoir d'autres marques pour les dents / incisives pour une autre manière d'emboucher le dispositif).

Selon les mêmes ou d'autres modes de réalisation, le bloc comprend une pluralité de faces latérales et deux faces latérales opposées présentent chacune un marquage indiquant la position d'un doigt. Les marquages des deux faces latérales sont positionnés en regard l'un de l'autre. Avantageusement, le marquage des faces latérales est réalisé par un point positionné à une distance comprise entre 25 et 35 mm d'une arête supérieure commune à la face latérale et à la face supérieure, en particulier à 30 mm de l'arête supérieure, et à une distance comprise entre 15 et 25 mm d'une arête latérale commune à la face latérale et une face latérale adjacente, en particulier à 20 mm de l'arête latérale. De tels marquages des faces latérales permettent avantageusement à l'utilisateur de savoir où positionner ses doigts pour comprimer le bloc (i.e. amener le bloc d'un état non-comprimé à un état comprimé) avant de l'insérer dans sa bouche. Cela permet également de plier le bloc afin d'obtenir une forme plus facile à insérer dans la bouche de l'utilisateur, en particulier appliquer une pression sur les faces latérales du bloc permet de prévenir l'élargissement du bloc qui pourrait résulter de l'application d'une pression sur les faces supérieure et inférieur, élargissement qui compliquerait voire empêcherait l'insertion du dispositif. Ainsi, en positionnant ses doigts sur les marquages des faces latérales lorsqu'il comprime le bloc du présent dispositif, l'utilisateur facilite son insertion ultérieure.

Selon certains modes de réalisation, la deuxième face présente un marquage indiquant la position des dents. Selon une première variante, un tel marquage de la deuxième face est identique au marquage de la première face et est positionné en regard du marquage de la première face. Ainsi, un utilisateur n'a pas à chercher qu'elle est la face supérieure, les première et deuxième faces étant identiques, ce qui facilite l'utilisation du présent dispositif. De plus, bien que le positionnement de la mâchoire inférieure soit préférentiellement conditionné par le confort du patient et non par un impératif de bonne utilisation du présent dispositif, le marquage de la face inférieure permet d'assurer un placement optimal de la mâchoire inférieure sur le dispositif, et donc une meilleure répartition des forces lors de l'étirement des muscles, en particulier des masséters, ce qui augmente l'efficacité du dispositif d'étirement et son confort d'utilisation.

Selon une deuxième variante, les marquages des première et deuxième faces sont différents. Le marquage de la première face peut être un trait s'étendant parallèlement à un bord de la face, à 30 mm de celui-ci tandis que le marquage de la deuxième face peut être un trait s'étendant en diagonale de la deuxième face entre une première extrémité située à 20 mm du coin inférieur gauche et une seconde extrémité située à 20 mm du coin supérieur droit, vu du bord avant de la face. Selon cette variante, il est particulièrement avantageux pour l'utilisateur de considérer uniquement le marquage de l'une des faces (première ou deuxième face, qui devient la face supérieure lors de l'utilisation) pour positionner les dents de sa mâchoire supérieure. Un tel dispositif présentant des marquages différents sur ses première et deuxième faces présente l'avantage d'une plus grande versatilité et d'une possibilité d'utilisation plus longue. En effet, un utilisateur très stressé ayant des muscles très contractés peut tout d'abord utiliser le bloc en utilisant la deuxième face en tant que face supérieure pour placer ses dents, ce qui permet un étirement doux des muscles. Une fois que le stress diminue et que les muscles commencent à se relâcher, l'utilisateur peut alors retourner le bloc du présent dispositif et utiliser la première face en tant que face supérieure pour positionner ses dents, permettant ainsi un étirement plus grand de ses muscles et augmentant la diminution de son stress. Un tel dispositif permet ainsi avantageusement ä l'utilisateur de soulager son stress, quel que soit le niveau de celui-ci, sans risque de blessure.

Avantageusement, la forme et la position des marquages, en particulier des marquages sur la première et le cas échéant la deuxième face, permettent une meilleure répartition des contraintes et garantissent que le dispositif soit utilisé en rotation de l'articulation temporo-mandibulaire, de sorte à éviter toute propulsion de celui-ci hors de la bouche de l'utilisateur lors de son utilisation, ce qui serait néfaste pour le disque méniscal de l'articulation temporo-mandibulaire.

Selon les mêmes ou d'autres modes de réalisation, la mousse comprise dans le bloc est une mousse déformable résiliente, afin de pouvoir facilement être comprimée par l'utilisateur lors de l'utilisation du dispositif, tout en disposant d'une force de relaxation suffisante pour agir sur les mâchoires de l'utilisateur lorsque le dispositif est inséré dans la bouche de l'utilisateur et ainsi étirer les muscles de la mâchoire, en particulier les masséters. Avantageusement, la mousse comprise dans le bloc présente une densité brute comprise entre 30 et 60 kg/m³, de préférence entre 35 et 55 kg/m³, de manière particulièrement préférée égale à 43 kg/m³ et/ou la mousse présente une dureté en indentation à 25% selon la norme ISO 2439:2008 comprise entre 100 et 130 N, de préférence égale à 115 N et/ou la mousse présente une déformation résiduelle après compression d'au plus 5%, de préférence au plus 2%.

Le bloc comprimable du présent dispositif comprend en outre un revêtement imperméable recouvrant intégralement la mousse, le marquage étant réalisé sur le revêtement. Avantageusement, le revêtement permet d'empêcher l'absorption de salive par la mousse du bloc, et facilite son entretien.

Selon certaines variantes, le revêtement recouvrant intégralement la mousse du bloc comprimable du présent dispositif est non combustible et/ou non inflammable et/ou résistant à la stérilisation physique (par exemple à une stérilisation en autoclave à 134 °C) et/ou résistant à la décontamination chimique (par exemple à l'utilisation de solvants à base d'alcool, d'ammonium quaternaire, de chlore, de chloramine ou de peroxyde). Selon des modes de réalisation particulièrement préférés, le revêtement présente l'ensemble de ces caractéristiques. Il est donc à la fois non combustible, non inflammable, résistant à la stérilisation physique et résistant à la décontamination chimique. Un tel revêtement permet de protéger la mousse qu'il recouvre, en particulier du feu, augmentant ainsi la sécurité du présent dispositif. De plus, un revêtement résistant à la stérilisation physique et/ou à la décontamination chimique permet d'effectuer un nettoyage minutieux de celui-ci entre deux utilisations, notamment une désinfection. Un dispositif présentant un tel revêtement peut avantageusement être utilisé par différents utilisateurs et désinfecté entre deux utilisateurs successifs, de façon à respecter les normes sanitaires en vigueur.

### Brève description des figures

D'autres particularités et caractéristiques de l'invention ressortiront de la description détaillée d'au moins un mode de réalisation avantageux présenté ci-dessous, à titre d'illustration, en se référant aux dessins annexés. Ceux-ci montrent :
- Fig.1: une vue en perspective du dispositif pour étirer les muscles de la mâchoire à l'état non-comprimé ;
- Fig.2: une vue en perspective du dispositif de la Fig.1 à l'état comprimé ;
- Fig.3: une vue en perspective du dispositif de la Fig. 1 dans un état intermédiaire ; et
- Fig.4: deux vues (a et b) de la deuxième face du dispositif selon deux modes de réalisation.

### Description détaillée à l'aide des figures

Les figures 1 à 3 représentent un mode de réalisation du dispositif 10 d'étirement des muscles de la mâchoire selon l'invention. En utilisation, le dispositif 10 passe d'un état non-comprimé (ou de repos - Fig.1) à un état comprimé (Fig.2) avant de revenir à l'état non-comprimé, via un état de compression intermédiaire (Fig.3).

Le dispositif 10 d'étirement des muscles de la mâchoire, ou par la suite simplement dispositif, comprend un bloc comprimable 12 présentant une première face 14.1 et une seconde face 14.2 opposée à la première face 14.1. Selon la variante représentée, le bloc 12 a une forme générale de bloc parallélépipédique rectangle et les faces supérieure 14.1 et inférieure 14.2 s'étendent chacune dans un plan XY et sont parallèles l'une à l'autre, séparée par une hauteur H selon un axe Z. Le bloc 12 comporte une face avant 14.3 tournée vers l'utilisateur, une face arrière 14.4 opposée, et deux faces latérales 14.5 opposées reliant les faces avant et arrière.

Dans le présent mode de réalisation (Fig.1), les faces 14.1 et 14.2 sont identiques, de forme carrée et possèdent une largeur L selon l'axe X égale à leur profondeur P selon l'axe Y. Pour un dispositif 10 destiné à être utilisé par un adulte, la largeur L et la profondeur P des faces supérieure 14.1 et inférieure 14.2 (et donc la largeur et la profondeur du bloc 12) sont typiquement égales à 80 mm, mais peuvent présenter des dimensions différentes, par exemple si le présent dispositif 10 d'étirement des muscles de la mâchoire est destiné à être utilisé par un enfant.

Toujours selon ce mode de réalisation, la hauteur H du bloc selon l'axe Z est typiquement égale à 60 mm. Cette hauteur peut être adaptée en fonction de l'ouverture buccale de l'utilisateur final.

Le bloc 12 comprend une mousse de polymère, qui constitue le cœur du bloc comprimable, ainsi qu'un revêtement 16 imperméable à la salive recouvrant intégralement la mousse, de sorte que la salive d'un utilisateur, lors de l'utilisation du présent dispositif, ne soit pas absorbée par la mousse. La mousse représente l'essentiel du volume du bloc 12, notamment par rapport aux dimensions indiquées ci-dessous, le revêtement ayant typiquement une épaisseur de l'ordre de 0,5 à 1 ou 1,5 mm.

Tout type de mousse compressible et hautement résiliente peut être utilisée pour former le cœur du bloc du dispositif d'étirement des muscles de la mâchoire, comme par exemple des mousses présentant une dureté en indentation à 25% selon la norme ISO 2439:2008 comprise entre 100 et 130 N et une déformation résiduelle inférieure à 5%.

Tout type de revêtement imperméable à la salive peut être employé en tant que revêtement dans le présent dispositif. De préférence, afin que le dispositif puisse être utilisé par plusieurs personnes dans le respect des règles sanitaires en vigueur, le revêtement est également résistant à la stérilisation et à la décontamination chimique pour pouvoir être nettoyé de manière approfondie entre deux utilisations. Le revêtement peut également être ininflammable et non combustible.

Le bloc 12 du dispositif 10 comprend en outre un marquage 18 sur sa première face 14.1. Selon la variante représentée à la Fig. 1, le marquage 18 est réalisé sur le revêtement 16 de façon à être visible par l'utilisateur. Le marquage 18 est un trait indiquant la position de la mâchoire, en particulier des incisives, situé à 30 mm d'une arête 20 (i.e. d'un bord) avant de la face supérieure 14.1 et s'étendant parallèlement à celle-ci. En d'autres termes, le marquage 18 est un trait selon l'axe X positionné ici à un quart de la profondeur de la face supérieure selon l'axe Y.

Le marquage 18 peut être réalisé de toute manière appropriée, par exemple par application d'une peinture à l'emplacement du marquage, par un changement de texture ou de couleur du revêtement le long du marquage, ou encore le marquage peut être cousu sur le revêtement. Selon la présente variante, le marquage 18 est une ligne cousue sur le revêtement 16. Un tel marquage 18 présente l'avantage d'être visuel et tactile, de sorte que l'utilisateur sait où positionner sa mâchoire supérieure même lorsqu'il a introduit le dispositif 10 dans sa bouche et qu'il ne voit plus, ou difficilement, le marquage.

Selon certaines variantes, la deuxième face 14.2 du dispositif peut également présenter un marquage 40 pour indiquer la position des dents. Le marquage 40 de la deuxième face peut être identique au marquage 18 de la première face 14.1 (Fig.4a) et être positionné en regard de celui-ci. Selon un mode de réalisation alternatif et préféré, le marquage 40 de la deuxième face 14.2 peut être un trait s'étendant en diagonale de la deuxième face entre une première extrémité 42 située à 20 mm du coin inférieur gauche et une seconde extrémité 44 située à 20 mm du coin supérieur droit (Fig.4b) lorsque la deuxième face est vue depuis son bord avant.

Les marquages indiquant la position des dents (traits parallèles à un bord avant des première et/ou deuxième face(s) et/ou marquage en diagonale de la deuxième face) sont réalisés sur les faces carrées du bloc du dispositif présentant une forme généralement parallélépipédique.

Le bloc 12 du dispositif 10 comprend encore des marquages 22 sur les deux faces latérales 14.5, les deux faces étant opposées l'une à l'autre (i.e. non adjacentes). Ces marquages 22 sont positionnés en regard l'un de l'autre sur les faces latérales 14.5. Selon la variante représentée, le marquage 22 d'une face latérale 14.5 est positionné à 30 mm d'une arête 24 commune à la première face 14.1, ce qui, selon la présente variante, correspond à placer le marquage 22 à mi-hauteur de la face latérale 14.5. Le marquage 22 est également positionné à 20 mm d'une arête 26 commune à la face avant 14.3.

Les marquages 22 des faces latérales 14.5 sont généralement des points de forme géométrique quelconque, par exemple ronde, en étoile, ou en croix. Ces marquages peuvent être réalisés de toute manière appropriée. Par exemple, les marquages 22 peuvent être peints ou cousus sur le revêtement. Un marquage réalisé sous forme de rond, croix ou étoile cousu sur le revêtement présente l'avantage d'être à la fois tactile et visuel, de sorte que le présent dispositif peut être utilisé par tout le monde, y compris les personnes non ou mal voyantes.

Les marquages 22 des faces latérales 14.5 indiquent à l'utilisateur où positionner ses doigts lors de l'utilisation du présent dispositif 10. En effet, selon un mode de réalisation, l'utilisateur ayant besoin de soulager à l'aide du présent dispositif un stress passager ou chronique, qui se manifeste par des tensions musculaires au niveau de la mâchoire, peut procéder comme suit.

L'utilisateur saisit le bloc 12 du dispositif 10, qui se trouve dans un état non-comprimé (Fig.1) à deux mains et positionne ses majeurs sur les marquages 22 des faces latérales 14.5 (un majeur par marquage), ses pouces sur la deuxième face 14.2 (qui est la face inférieure lors de la présente utilisation du dispositif) et ses index sur la première face 14.1 (qui est la face supérieure).

L'utilisateur applique ensuite une force à l'aide de chacun de ses doigts sur le bloc du dispositif. En particulier, il exerce une force de compression sur les faces latérales 14.5 en direction des flèches 28, 28' ainsi qu'une force de compression sur chacune des face supérieure 14.1 et inférieure 14.2 (direction des flèches 30, 32). Le bloc 12 du dispositif 10 se trouve alors dans un état comprimé (Fig.2).

Puis l'utilisateur insère le dispositif dans sa bouche entre ses mâchoires inférieure et supérieure selon la direction de la flèche 34 et positionne sa mâchoire supérieure, en particulier ses incisives, sur le marquage 18 de la première face 14.1, qui est ici la face supérieure.

Par la suite, l'utilisateur tout en s'assurant du contact entre les incisives supérieures et inférieures avec les faces supérieure 14.1 et inférieure 14.2, retire ses doigts et cesse ainsi d'appliquer une force de compression manuelle sur le bloc comprimable 12 du dispositif 10. La mousse comprise dans le bloc 12 étant résiliente, elle relaxe pour tendre à revenir vers son volume initial et ramener le bloc 12 dans son état non-comprimé. Ce faisant, elle exerce une force uniforme sur les mâchoires supérieure et inférieure de l'utilisateur en direction des flèches 36 et 38, respectivement (Fig.3), ce qui permet un écartement des mâchoires et donc un étirement des muscles, en particulier des masséters. Plus l'utilisateur sera détendu, et plus la résistance qu'il opposera à la force résultant de la relaxation de la mousse sera faible. La mousse relaxera mieux et l'étirement sera plus important, de même que le soulagement du stress de l'utilisateur.

## Revendications

1. Dispositif d'étirement des muscles de la mâchoire, en particulier le muscle masséter, constitué de :
un bloc (12) constitué par un volume de mousse résiliente et présentant une première face (14.1) et une deuxième face (14.2) opposée, la distance entre la première et deuxième face représentant une hauteur (H) du bloc ;
dans lequel le bloc prend la forme d'un parallélépipède rectangle ;
le bloc étant comprimable de sorte à pouvoir être inséré dans la bouche d'un utilisateur à l'état comprimé, et exercer une force d'ouverture sur les mâchoires de l'utilisateur lorsque le bloc tend à reprendre son état non comprimé ;
dans lequel la hauteur du bloc, à l'état non-comprimé, est supérieure à l'ouverture buccale de l'utilisateur et est comprise entre 50 et 70 mm ou entre 25 et 55 mm ;
dans lequel la première face (14.1) présente un marquage (18) indiquant la position des dents de la mâchoire supérieure ; et
dans lequel le bloc est substantiellement imperméable à la salive ; et
un revêtement imperméable recouvrant intégralement la mousse, le marquage étant réalisé sur le revêtement.

2. Dispositif selon la revendication 1, dans lequel la hauteur du bloc entre les première et deuxième faces, à l'état non comprimé, est comprise entre 55 et 65 mm, de préférence de 60 mm.

3. Dispositif selon la revendication 1 , dans lequel lorsque la hauteur du bloc est comprise entre 50 et 70 mm, une largeur et/ou une profondeur de la première face est comprise entre 70 et 90 mm, de préférence entre 75 et 85 mm, en particulier de 80 mm.

4. Dispositif selon la revendication 1, dans lequel la hauteur du bloc entre les première et deuxième faces, à l'état non comprimé, est comprise entre 30 et 50 mm, de manière plus préférée entre 35 et 45 mm.

5. Dispositif selon la revendication 1, dans lequel lorsque la hauteur du bloc est comprise entre 25 et 55 mm, une largeur et/ou une profondeur de la première face est comprise entre 45 et 75 mm, de préférence entre 50 et 70 mm, de manière plus préférée entre 55 et 65 mm, en particulier de 60 mm.

6. Dispositif selon l'une quelconque des revendications précédentes, dans lequel le marquage (18) de la première face (14.1) indique la position des incisives de la mâchoire supérieure.

7. Dispositif selon l'une quelconque des revendications précédentes, dans lequel le marquage de la première face comprend un trait positionné à une distance comprise entre 25 et 35 mm d'un bord avant de la première face, de préférence à 30 mm du bord avant.

8. Dispositif selon l'une quelconque des revendications 1 à 7, dans lequel la première face ou la deuxième face comprend un marquage réalisé par un trait s'étendant selon une ligne coupant deux côtés adjacents de la face, en particulier entre une première extrémité située à environ 20 mm du coin inférieur gauche et une seconde extrémité située à environ 20 mm du coin supérieur droit, vu du bord avant de la face.

9. Dispositif selon l'une quelconque des revendications précédentes, dans lequel le bloc comprend deux faces latérales (14.5) opposées reliant les première et deuxième faces, qui présentent chacune un marquage (22) indiquant la position d'un doigt, les marquages des deux faces latérales étant préférablement positionnés en regard l'un de l'autre.

10. Dispositif selon la revendication précédente, dans lequel le marquage des faces latérales est un point positionné à une distance comprise entre 25 et 35 mm d'une première arête commune à la première face, en particulier à 30 mm de la première arête, et à une distance comprise entre 15 et 25 mm d'une arête latérale commune à la face latérale et une face avant du bloc, en particulier à 20 mm de l'arête latérale.

11. Dispositif selon l'une quelconque des revendications précédentes, dans lequel la mousse présente une densité brute comprise entre 30 et 60 kg/m³, de préférence entre 35 et 55 kg/m³, de manière particulièrement préférée égale à 43 kg/m³ et/ou dans lequel la mousse présente une dureté en indentation à 25% selon la norme ISO 2439:2008 comprise entre 100 et 130 N, de préférence égale à 115 N et/ou dans lequel la mousse présente une déformation résiduelle après compression d'au plus 5%, de préférence au plus 2%.

12. Dispositif selon l'une quelconque des revendications précédentes, dans lequel le revêtement est non combustible et/ou non inflammable et/ou résistant à la stérilisation physique et/ou résistant à la décontamination chimique, de préférence le revêtement est non combustible, non inflammable, résistant à la stérilisation physique et résistant à la décontamination chimique.

13. Utilisation non-thérapeutique du dispositif selon l'une quelconque des revendications précédentes pour étirer les muscles de la mâchoire, en particulier le muscle masséter.

14. Méthode non-thérapeutique récréative de soulagement du stress par étirement des muscles de la mâchoire d'un utilisateur au moyen du dispositif selon l'une quelconque des revendications 1 à 12, dans laquelle on applique une force manuellement sur le bloc pour le comprimer de sorte à l'insérer en bouche et positionner les incisives de la mâchoire supérieure sur le marquage de la première face, puis on supprime la force manuelle de compression afin de laisser le bloc se relaxer de sorte que celui-ci exerce une force d'ouverture sur les mâchoires.

## Patentansprüche

1. Vorrichtung zum Dehnen der Muskeln des Kiefers, insbesondere des Kaumuskels, bestehend aus:
einem Block (12), der aus einem Volumen an elastischem Schaumstoff besteht und eine erste Fläche (14.1) und eine gegenüberliegende zweite Fläche (14.2) aufweist, wobei der Abstand zwischen der ersten und zweiten Fläche eine Höhe (H) des Blocks darstellt;
wobei der Block als ein rechtwinkliges Parallelepiped ausgebildet ist;
wobei der Block verpressbar ist, um in verpresstem Zustand in den Mund eines Benutzers eingeführt werden zu können und eine Öffnungskraft auf die Kiefer des Benutzers auszuüben, wenn der Block bestrebt ist, seinen nicht verpressten Zustand wieder einzunehmen;
wobei die Höhe des Blocks, in nicht verpresstem Zustand, größer als die Mundöffnung des Benutzers ist und zwischen 50 und 70 mm oder zwischen 25 und 55 mm beträgt;
wobei die erste Fläche (14.1) eine Markierung (18) aufweist, die die Position der Zähne des Oberkiefers angibt; und
wobei der Block im Wesentlichen für Speichel undurchlässig ist; und
einer undurchlässigen Beschichtung, die den Schaumstoff vollständig bedeckt, wobei die Markierung auf der Beschichtung realisiert ist.

2. Vorrichtung nach Anspruch 1, wobei die Höhe des Blocks zwischen der ersten und zweiten Fläche, in nicht verpresstem Zustand, zwischen 55 und 65 mm, bevorzugt 60 mm beträgt;

3. Vorrichtung nach Anspruch 1, wobei, wenn die Höhe des Blocks zwischen 50 und 70 mm beträgt, eine Breite und/oder eine Tiefe der ersten Fläche zwischen 70 und 90 mm, bevorzugt zwischen 75 und 85 mm, insbesondere 80 mm beträgt.

4. Vorrichtung nach Anspruch 1, wobei die Höhe des Blocks zwischen der ersten und zweiten Fläche, in nicht verpresstem Zustand, zwischen 30 und 50 mm, besonders bevorzugt zwischen 35 und 45 mm beträgt.

5. Vorrichtung nach Anspruch 1, wobei, wenn die Höhe des Blocks zwischen 25 und 55 mm beträgt, eine Breite und/oder eine Tiefe der ersten Fläche zwischen 45 und 75 mm, bevorzugt zwischen 50 und 70 mm, weiter bevorzugt zwischen 55 und 65 mm, insbesondere 60 mm beträgt.

6. Vorrichtung nach einem der vorhergehenden Ansprüche, wobei die Markierung (18) der ersten Fläche (14.1) die Position der Schneidezähne des Oberkiefers angibt.

7. Vorrichtung nach einem der vorhergehenden Ansprüche, wobei die Markierung der ersten Fläche einen Strich umfasst, der in einem Abstand zwischen 25 und 35 mm von einem vorderen Rand der ersten Fläche, bevorzugt in 30 mm von dem vorderen Rand positioniert ist.

8. Vorrichtung nach einem der Ansprüche 1 bis 7, wobei die erste Fläche oder die zweite Fläche eine Markierung umfasst, die durch einen Strich realisiert ist, der gemäß einer Linie verläuft, die zwei benachbarte Seiten der Fläche schneidet, insbesondere zwischen einem ersten Ende, das sich in etwa 20 mm von der linken unteren Ecke befindet, und einem zweiten Ende, das sich in etwa 20 mm von der rechten oberen Ecke befindet, von dem vorderen Rand der Fläche aus gesehen.

9. Vorrichtung nach einem der vorhergehenden Ansprüche, wobei der Block zwei gegenüberliegende seitliche Flächen (14.5) umfasst, die die erste und zweite Fläche verbinden, die jede eine Markierung (22) aufweisen, die die Position eines Fingers angibt, wobei die Markierungen der zwei seitlichen Flächen vorzugsweise einander gegenüber angeordnet sind.

10. Vorrichtung nach dem vorhergehenden Anspruch, wobei die Markierung der seitlichen Flächen ein Punkt ist, der in einem Abstand zwischen 25 und 35 mm von einer mit der ersten Fläche gemeinsamen ersten Kante, insbesondere in 30 mm von der ersten Kante, und in einem Abstand zwischen 15 und 25 mm von einer mit der seitlichen Fläche und einer vorderen Fläche des Blocks gemeinsamen seitlichen Kante, insbesondere in 20 mm von der seitlichen Kante, positioniert ist.

11. Vorrichtung nach einem der vorhergehenden Ansprüche, wobei der Schaumstoff eine Rohdichte zwischen 30 und 60 kg/m³, bevorzugt zwischen 35 und 55 kg/m³, besonders bevorzugt gleich 43 kg/m³ aufweist, und/oder wobei der Schaumstoff eine Eindruckhärte bei 25 % gemäß der Norm ISO 2439:2008 zwischen 100 und 130 N, bevorzugt gleich 115 N aufweist, und/oder wobei der Schaumstoff einen Druckverformungsrest nach Verpressung von höchstens 5 %, bevorzugt höchstens 2 % aufweist.

12. Vorrichtung nach einem der vorhergehenden Ansprüche, wobei die Beschichtung nicht brennbar und/oder nicht entzündlich und/oder beständig gegenüber der physikalischen Sterilisation und/oder beständig gegenüber der chemischen Dekontamination ist, bevorzugt die Beschichtung nicht brennbar, nicht entzündlich, beständig gegenüber der physikalischen Sterilisation und beständig gegenüber der chemischen Dekontamination ist.

13. Nicht-therapeutische Verwendung der Vorrichtung nach einem der vorhergehenden Ansprüche zum Dehnen der Muskeln des Kiefers, insbesondere des Kaumuskels.

14. Nicht-therapeutisches freizeitliches Verfahren zum Stressabbau durch Dehnen der Muskeln des Kiefers eines Benutzers mittels der Vorrichtung nach einem der Ansprüche 1 bis 12, wobei manuell eine Kraft auf den Block aufgewendet wird, um ihn zu verpressen, um ihn in den Mund einzuführen und die Schneidezähne des Oberkiefers auf der Markierung der ersten Fläche zu positionieren, und anschließend die manuelle Verpressungskraft aufgehoben wird, damit der Block sich entspannt, um eine Öffnungskraft auf die Kiefer auszuüben.

## Claims

1. A device for stretching the jaw muscles, in particular the masseter muscle, consisting of:
a block (12) formed by a volume of resilient foam and having a first face (14.1) and an opposite second face (14.2), the distance between the first and second faces representing a height (H) of the block;
wherein the block has the shape of a rectangular parallelepiped;
the block being compressible so as to be insertable into a user's mouth in a compressed state, and to exert an opening force on the user's jaws when the block tends to return to its uncompressed state;
wherein the height of the block, in the uncompressed state, is greater than the user's mouth opening and is comprised between 50 and 70 mm or between 25 and 55 mm;
wherein the first face (14.1) has a marking (18) indicating the position of the upper jaw teeth; and
wherein the block is substantially impermeable to saliva; and
a waterproof coating fully covering the foam, the marking being made on the coating.

2. The device according to claim 1, wherein the height of the block between the first and second faces, in the uncompressed state, is comprised between 55 and 65 mm, preferably 60 mm.

3. The device according to claim 1, wherein, when the height of the block is comprised between 50 and 70 mm, a width and/or a depth of the first face is comprised between 70 and 90 mm, preferably between 75 and 85 mm, in particular 80 mm.

4. The device according to claim 1, wherein the height of the block between the first and second faces, in the non-compressed state, is comprised between 30 and 50 mm, more preferably between 35 and 45 mm.

5. The device according to claim 1, wherein, when the height of the block is comprised between 25 and 55 mm, a width and/or a depth of the first face is comprised between 45 and 75 mm, preferably between 50 and 70 mm, more preferably between 55 and 65 mm, and in particular 60 mm.

6. The device according to any one of the preceding claims, wherein the marking (18) of the first face (14.1) indicates the position of the upper jaw incisors.

7. The device according to any one of the preceding claims, wherein the marking of the first face comprises a stroke positioned at a distance comprised between 25 and 35 mm from a front edge of the first face, preferably at 30 mm from the front edge.

8. The device according to any one of claims 1 to 7, wherein the first face or the second face comprises a marking made by a stroke extending along a line crossing two adjacent sides of the face, in particular between a first end located approximately 20 mm from the bottom left corner and a second end located approximately 20 mm from the top right corner, as viewed from the front edge of the face.

9. The device according to any one of the preceding claims, wherein the block comprises two opposite lateral faces (14.5) connecting the first and second faces, each comprising a marking (22) indicating the position of a finger, the markings of the two lateral faces being preferably positioned opposite each other.

10. The device according to the preceding claim, wherein the marking of the lateral faces is a point positioned at a distance comprised between 25 and 35 mm from a first edge common to the first face, preferably at 30 mm from the first edge, and at a distance comprised between 15 and 25 mm from a lateral edge common to the lateral face and a front face of the block, preferably at 20 mm from the lateral edge.

11. The device according to any one of the preceding claims, wherein the foam has a gross density comprised between 30 and 60 kg/m³, preferably between 35 and 55 kg/m³, particularly preferably equal to 43 kg/m³ and/or wherein the foam has an indentation hardness at 25% according to the standard ISO 2439:2008 comprised between 100 and 130 **N,** preferably equal to 115 N and/or wherein the foam has a residual deformation after compression of at most 5%, preferably at most 2%.

12. The device according to any one of the preceding claims, wherein the coating is non-combustible and/or non-flammable and/or resistant to physical sterilization and/or resistant to chemical decontamination, preferably the coating is non-combustible, non-flammable, resistant to physical sterilization, and resistant to chemical decontamination.

13. A non-therapeutic use of the device according to any one of the preceding claims for stretching the jaw muscles, in particular the masseter muscle.

14. A non-therapeutic recreational method for stress relief by stretching the jaw muscles of a user by means of the device according to any one of claims 1 to 12, wherein a force is manually applied to the block to compress it so as to insert it into the mouth and position the upper jaw incisors on the marking of the first face, then the manual compressive force is released in order to allow the block to relax so that it exerts an opening force on the jaws.
